# FASCICULE DE BREVET EUROPEEN

(11) **EP 0 239 068 B1**
(45) Date de publication et mention de la délivrance du brevet: **20.05.1992**
(21) Numéro de dépôt: 87104299.0
(22) Date de dépôt: 24.03.1987
(51) Int. Cl.: H01H 33/95

(54) **Disjoncteur à gaz diélectrique sous pression**
Druckgasschalter
Gas blast switch

(30) Priorité: 26.03.1986 FR 8604393
(43) Date de publication de la demande: 30.09.1987
(73) Titulaire: GEC ALSTHOM SA, 75116 Paris (FR)
(72) Inventeur: Thuries, Edmond, F-69330 Meyzieu (FR); Dufournet, Denis, F-69500 Bron (FR); Yanabu, Satoru, Machida-shi Tokyo (JP); Perret, Michel, F-38300 Bourgoin-Jallieu (FR)
(74) Mandataire: Weinmiller, Jürgen

(56) Documents cités:
- EP-A- 0 067 460
- FR-A- 2 356 258
- US-A- 4 253 002

## Description

La présente invention est relative à un disjoncteur à gaz diélectrique sous pression tel que décrit dans le préambule de l'une des revendications indépendantes et comprenant un volume thermique.

Par volume thermique, on désigne un volume dont le gaz s'échauffe sous l'action de l'arc de coupure et dont la pression augmente par voie de conséquence.

L'énergie thermique ainsi obtenue est utilisée à la compression du volume de soufflage, permettant ainsi une réduction de l'énergie nécessaire à la manoeuvre du disjoncteur.

Un disjoncteur ayant un volume thermique et un volume de soufflage a été décrit dans le brevet américain N° 4486632. Mais, dans ce disjoncteur, les gaz chauds du volume thermique se mélangent aux gas frais du volume de soufflage, et réduisent alors leur pouvoir d'extinction.

On connaît, en outre, par le document FR-A-2356258, un disjoncteur à piston de soufflage entourant le volume thermique. Pour exercer son action, le gaz chaud doit parcourir un chemin assez long avant d'arriver dans le cylindre de soufflage. L'action du gaz chaud est ainsi diminuée et retardée.

Un but de la présente invention est de réaliser un disjoncteur ne présentant pas ces inconvénients.

Ce but est atteint par le disjoncteur tel que défini dans l'une des revendications indépendantes.

L'invention est caractérisée dans les parties caractérisantes respectives des revendications indépendantes relatives à différents modes de réalisation.

L'invention est précisée par la description ci-après de plusieurs modes de réalisation de l'invention, en référence au dessin annexé dans lequel:
- La figure 1 est une vue partielle en demi-coupe axiale de la chambre de coupure d'un disjoncteur réalisé conformément à la présente invention, et représenté en position fermée.
- La figure 2 est une vue en coupe selon la ligne II-II de la figure 1.
- La figure 3 est une vue de la même chambre au cours d'une manoeuvre d'ouverture.
- La figure 4 est une vue de la même chambre en fin d'ouverture.
- La figure 5 est une vue partielle en demi-coupe axiale de la chambre de coupure d'un disjoncteur réalisé selon une variante.
- La figure 6 est une vue agrandie d'une variante de réalisation du volume thermique.
- La figure 7 est une vue partielle en demi-coupe axiale de la chambre de coupure d'un disjoncteur selon une autre variante de réalisation, représentée en position fermée.
- La figure 8 est une vue en coupe selon la ligne VIII-VIII de la figure 7.
- La figure 9 est une vue de la même chambre au cours d'une manoeuvre d'ouverture.
- La figure 10 est une vue partielle en demi-coupe axiale de la chambre de coupure d'un disjoncteur selon une autre variante de réalisation, représenté en position fermée.
- La figure 11 est une vue en coupe selon la ligne XI-XI de la figure 10.
- La figure 12 est une vue de la même chambre au cours d'une manoeuvre d'ouverture.

Dans la figure 1, la référence 1 désigne l'axe du disjoncteur. Ce dernier comprend une enveloppe isolante étanche 2 remplie d'un gaz diélectrique tel que l'hexafluorure de soufre, sous une pression de quelques bars.

A l'intérieur de l'enveloppe est disposé un ensemble fixe comprenant un ensemble métallique sensiblement tubulaire 3 relié à un bloc fixe 4 connecté électriquement à une prise de courant non représentée. Le tube 3 présente à son extrémité une partie amincie 6 terminée par une partie 7 isolante ou en métal résistant à l'arc. Un tube 8, auquel sont fixés des doigts de contact d'arc 8A, définit avec le tube 6 et la partie isolante ou métallique 7, un volume thermique 9.

Le tube 3 est également muni à son extrémité d'une partie métallique 11 constituant le contact principal fixe du disjoncteur, et d'une buse de soufflage isolante 12.

Le volume de soufflage 15 du disjoncteur est délimité par une portion 3A de la surface extérieure du tube 3, par un cylindre semi-mobile 16 et par une couronne 3B entourant le tube 3 et formant piston. La couronne 3B et le tube 3 constituent de préférence une seule pièce venue d'usinage.

Des joints 17 et 18 assurent l'étanchéité du volume 15 et le guidage du cylindre 16.

Le piston 3B divise donc le cylindre 16 en deux chambres l'une 15 constituant le volume de soufflage, l'autre référence 35. La chambre 35 est délimitée par le cylindre 16, le piston 3B, la pièce 3 et le fond de cylindre 16A. Le cylindre 16 est prolongé par une partie cylindrique isolante 16B venant, lorsque le disjoncteur est fermé, en butée avec un capot 20 faisant partie de l'ensemble mobile. Ce dernier comprend en outre des doigts de contact principaux 21 et un tube 22 dont l'extrémité 22A constitue le contact d'arc mobile du disjoncteur.

Le capot 20 et les doigts 21 sont fixés à une couronne 22B venue d'usinage avec le tube 22.

Ce dernier est relié à des moyens de déplacement non représentés. En position fermée du disjoncteur, le capot 20 pousse le cylindre 16 en comprimant un ressort 25.

Le volume de soufflage 15 communique avec la zone d'arc par des canaux tels que 30 pratiqués dans l'épaisseur du tube 3 et débouchant, d'un côté, dans l'espace annulaire 31 compris entre les portions isolantes 7 et 12 et, de l'autre côté, dans le volume 15 par des ouvertures 32 pratiquées dans le piston 3B.

Le volume 35 communique, par des passages 36 pratiqués dans l'épaisseur du tube 3 avec le volume thermique 9. On note que les canaux 30 et les passages 36 n'ont aucune communication entre eux, de sorte que le gaz chaud du volume thermique 9 et le gaz frais du volume de soufflage 15 ne peuvent se mélanger.

On note enfin que le piston 3B est muni d'un clapet 3D n'autorisant le passage de gaz que de l'extérieur vers l'intérieur du volume 15.

Le fonctionnement du disjoncteur est le suivant :
En position enclenchée (figure 1) le courant passe par le bloc 4, le tube 3, les contacts 11 et 21 et le tube 22.

A l'ouverture du disjoncteur, l'ensemble mobile est déplacé vers la droite de la figure. Les contacts principaux 11 et 21 se séparent les premiers et le courant passe alors par les contacts d'arc 8A et 22A. Lorsque ces derniers se séparent (figure 3) un arc A jaillit entre eux. Le capot 20 cesse d'être en butée avec le tube 16A et l'équipage semi-mobile (notamment le cylindre 16) se déplace vers la droite de la figure, sous l'action du ressort 25.

Le volume 15 est comprimé et du gaz frais est envoyé par les canaux 30 et le volume 31 sur l'arc A.

Simultanément l'arc A échauffe le gaz du volume 9. La pression de ce gaz augmente et par les passages 36 et le volume 35 vient pousser sur le fond de cylindre 16A, favorisant la montée en pression du volume de soufflage 15.

En fin de manoeuvre (figure 4) le volume 15 est devenu nul. Les gaz s'échappent par les trous 3C et 22C. Lors de la refermeture du disjoncteur le clapet 3D s'ouvre, facilitant le remplissage du volume de soufflage 15.

Les dispositions qui viennent d'être décrites confèrent au disjoncteur de grands avantages :
a) Le gaz de soufflage de l'arc reste frais et sa tenue diélectrique n'est pas diminuée par le mélange avec du gaz chaud.
b) Si l'arc est faible, (coupure de courant nominal) l'énergie du ressort est suffisante pour comprimer le volume de soufflage.
   Si l'arc est important (coupure de courant de court-circuit) l'énergie de l'arc vient contribuer à déplacer avec force l'équipage semi-mobile pour comprimer le volume de soufflage. Plus l'intensité du courant à couper est importante, plus l'énergie thermique est élevée et plus la pression de soufflage est élevée.
c) L'énergie nécessaire à la manoeuvre de l'ensemble mobile reste indépendante de la valeur de l'intensité du courant à couper.

La figure 5 montre que l'équipage semi-mobile peut être disposé sur l'ensemble mobile. Les éléments communs à cette figure et aux figures précédentes ont reçu les mêmes numéros de référence avec adjonction d'un prime (') et on a permuté les références des ensembles fixes et mobiles.

On adjoint au tube 3' un tube fixe 41 servant de butée à l'équipage semi-mobile.

Le ressort 25 vient alors en butée sur une couronne 22' venue avec le tube 22.

Des trous 3E, 41A et 3C servent à la dissipation des gaz après manoeuvre d'ouverture du disjoncteur.

La figure 6 est une variante de réalisation dans laquelle les passages 36 sont fermés par des clapets tels que 36A, ne s'ouvrant que dans le sens allant du volume 9 au volume 35. De la sorte l'énergie d'origine thermique contenue dans le gaz échauffé par l'arc reste à l'intérieur du volume 35 et est toute entière utilisé à aider à la compression du volume 15. En outre le gaz chaud ne vient par perturber le soufflage par le gaz frais.

Les figures 7 à 9 illustrent une variante de réalisation de l'invention. Les éléments communs à ces figures et aux figures 1 à 4 ont reçu les mêmes numéros de référence.

La chambre de coupure comprend un contact d'arc 41, tubulaire et semi-mobile ; semi-mobile signifie que le tube peut effectuer un certain déplacement par rapport au tube 3.

En position fermée du disjoncteur, le contact 41 comprime un ressort 42, car il est repoussé par le contact mobile 22.

Le contact 41 ferme le volume thermique 9. Dans ce volume sont disposés, en couronne, des doigts de contact 43 venant en appui, avec une légère pression, sur le tube 41. Ces doigts sont solidaires mécaniquement et électriquement du tube fixe 3.

On note enfin que le fond de cylindre 16A est muni d'un clapet 16C dont le rôle sera expliqué plus loin.

Le fonctionnement du disjoncteur est le suivant :
a) coupure de courant de faible intensité :
   lors du déplacement de l'ensemble mobile, à l'ouverture du disjoncteur, les doigts 43 restent en contact avec le tube 41 avec une légère pression.
   Il ne se produit pas d'arc entre ces doigts 43 et le tube 41 ; seule l'énergie du ressort 25 assure la pression de soufflage de l'arc qui s'établit entre le tube 41 et le tube 22.
b) coupure des courants de forte intensité :
   en raison des efforts électrodynamiques importants qui s'exercent sur les doigts 43, ceux-ci s'écartent légèrement du tube 41. Un arc primaire A' (voir fig 9) s'établit entre les doigts et le tube, et engendre une très forte pression dans le volume 9. Cette pression est communiquée par les passages 36 au volume 35 et favorise ainsi la compression du volume de soufflage 15 pour l'extinction de l'arc A.

Plus le courant à couper est important, plus l'énergie thermique de l'arc primaire A' est importante et plus la pression active est importante.

En fin de manoeuvre, la surpression dans le volume 9 est éliminée par les trous calibrés 45. Lorsque le disjoncteur est réenclenché, le clapet 3D s'ouvre facilitant le remplissage du volume 15. Le clapet 16C s'ouvre lors d'un déclenchement et permet, lors de la coupure des petits courants, d'éviter de faire le vide dans le volume engendré pour le mouvement de 16. En cas de grand courant la surpression due à l'arc ferme ce clapet.

Les figures 10 à 12 illustrent une variante de réalisation de l'invention.

La chambre de coupure comprend un tube fixe 50 relié par un bloc 51 à une prise non représentée. Le tube est muni à son extrémité opposée au bloc 51 d'une portion 52 formant contact principal fixe et d'une buse de soufflage 53.

Un tube 54, terminé par des doigts de contact d'arc 55, est fixé au tube 50.

Les tubes 50 et 54 délimitent un volume thermique 56. Cette chambre est fermée par une pièce isolante 57 définissant avec la buse un canal annulaire de soufflage 60.

Un cylindre semi-mobile 61, terminé par un fond 62 entoure le tube 50. Le tube 61 coulisse de manière étanche sur une première couronne 50A (venue de moulage ou de forgeage avec le tube 50).

Un ressort 63 est disposé entre la couronne 50A et le fond 62 ; on désigne par 64 la chambre délimitée par les éléments 50, 50A, 61 et 62.

Un capot isolant tubulaire 65 prolonge le cylindre 61. Il délimite avec le fond 62 le tube 50 et une seconde couronne 50B, une chambre de soufflage 66.

La chambre 64 communique avec le volume thermique 56 par des passages 67 pratiqués dans le tube 50.

La chambre de soufflage 66 communique avec le canal annulaire de soufflage par des passages 68.

L'équipage mobile comprend un tube 70 dont l'extrémité 70A constitue le contact d'arc mobile et des doigts de contact 71 protégés par un capot 72.

Le capot 72 coopère avec le capot 65 pour assurer, à la fermeture du disjoncteur, la compression du ressort 63.

Le fonctionnement du disjoncteur est identique à celui décrit en regard des figures 1 à 4.

Pour la coupure des courants de faible intensité la détente du ressort 63 est suffisante.

Pour la coupure des courants de forte intensité (figure 12) l'énergie thermique de l'arc crée, dans le volume thermique 56, une surpression qui est transmise de la chambre 56 à la chambre 64 et qui s'ajoute à celle du ressort pour comprimer le gaz de la chambre de soufflage 66.

Lors de la refermeture du disjoncteur un clapet 62A s'ouvre, favorisant le remplissage de la chambre 66.

L'invention s'applique aux disjoncteurs à haute tension (supérieure à 45 kV) et à moyenne tension.

## Revendications

1. Disjoncteur à gaz diélectrique sous pression comprenant des contacts principaux fixes (11), des contacts d'arc fixes (8A) situés à l'extrémité libre d'un tube (8) d'un ensemble tubulaire fixe (3), la surface extérieure latérale du tube (8) n'étant pas en contact avec l'ensemble tubulaire (3), le tube (8) étant situé coaxialement à et à l'intérieur de l'ensemble tubulaire (3), un ensemble mobile comportant des contacts principaux (21) et des contacts d'arc (22A), un dispositif de soufflage comprenant un cylindre semi-mobile (16) séparé par un piston (3B) en une première (15) et une seconde chambre (35), la première (15) communiquant avec une buse de soufflage (12), et un volume thermique (9) s'ouvrant sur la zone de séparation des contacts d'arc fixes (8A) et des contacts d'arc (22A) de l'ensemble mobile, le volume thermique (9) et ladite seconde chambre (35) communiquant par des passages radiaux (36) pratiqués dans ledit ensemble tubulaire fixe pour permettre au gaz échauffé par l'arc dans le volume thermique de monter en pression et d'aider au déplacement du cylindre (16) et à la compression du gaz de la première chambre (15), le volume thermique (9) étant délimité par le tube (8) et la paroi intérieure de l'extrémité libre de l'ensemble tubulaire qui présente une portion d'extrémité (6) amincie et une partie (7) prolongeant la portion d'extrémité amincie (6) définissant avec une buse un canal de soufflage, caractérisé en ce que lesdites chambres (15, 35) du dispositif de soufflage sont délimitées par un cylindre semi-mobile (16), par le piston (3B), fixe, et par la paroi extérieure de l'ensemble tubulaire fixe (3), ledit cylindre semi-mobile (16) coulissant autour de et coaxialement à l'ensemble tubulaire fixe (3), le piston étant constitué par une couronne (3B) solidaire dudit ensemble tubulaire fixe (3), la première chambre (15) communiquant avec la buse par des canaux (30) pratiqués dans l'épaisseur de l'ensemble tubulaire fixe (3) et disposés parallèlement à l'axe de celui-ci, les passages radiaux (36) étant disposés entre lesdits canaux.

2. Disjoncteur à gaz diélectrique sous pression comprenant des contacts principaux fixes (21'), des contacts d'arc fixes (22A') situés à l'extrémité libre d'un tube fixe (22'), un ensemble mobile comportant des contacts principaux (11') et des contacts d'arc (8A'), un dispositif de soufflage comprenant un cylindre semi-mobile (16) séparé par un piston (3B) en une première et une seconde chambres (15, 35), la première communiquant avec une buse de soufflage (12'), et un volume thermique (9) s'ouvrant sur la zone de séparation des contacts d'arc fixes (22A') et des contacts d'arc (8A') de l'ensemble mobile, une communication (36) est établie entre le volume thermique (9) et ladite seconde chambre (35) pour permettre au gaz échauffé par l'arc dans le volume thermique de monter en pression et d'aider au déplacement du cylindre (16) et à la compression du gaz de la première chambre (15), caractérisé en ce que l'élément mobile comprend un ensemble tubulaire contenant en outre le volume thermique (9), en ce que lesdites chambres (15, 35) du dispositif de soufflage sont délimitées par un cylindre semi-mobile (16), par un piston (3B) solidaire de l'ensemble tubulaire mobile (3') et par la paroi extérieure de l'ensemble tubulaire mobile (3'), en ce que le cylindre semi-mobile (16) coulisse autour de l'ensemble tubulaire mobile (3') faisant partie de l'ensemble mobile, les contacts mobiles (8A', 11') étant situés à l'extrémité de l'ensemble tubulaire (3'), la surface latérale d'un tube (8') portant les contacts d'arc mobiles n'étant pas en contact avec l'ensemble tubulaire (3'), le tube (8') étant situé coaxialement à et à l'intérieur de l'ensemble tubulaire mobile (3'), la première chambre (15) communiquant avec la buse par des canaux (30) pratiqués dans l'épaisseur de l'ensemble tubulaire et disposés parallèlement à l'axe de celui-ci, le volume thermique étant délimité par le tube (8') et la paroi intérieure de l'extrémité libre de l'ensemble tubulaire mobile (3') qui présente une portion d'extrémité amincie (6') et une partie (7') prolongeant la portion d'extrémité amincie (6') et définissant avec la buse le canal de soufflage, ladite communication entre le volume thermique (9) et la seconde chambre (35) comprenant des passages radiaux (36) pratiqués dans ledit ensemble tubulaire mobile (3').

3. Disjoncteur selon l'une des revendications 1 ou 2, caractérisé en ce que les passages radiaux (36) sont obturables par un clapet (36A) n'autorisant le passage du gaz que dans le sens allant du volume thermique vers la seconde chambre.

4. Disjoncteur à gaz diélectrique sous pression du type comprenant des contacts principaux fixes (11), des contacts d'arc fixes (8A) situés à l'extrémité libre d'un tube (8) d'un ensemble tubulaire fixe (3), la surface latérale du tube (8) n'étant pas en contact avec l'ensemble tubulaire, le tube (8) étant situé coaxialement à et à l'intérieur de l'ensemble tubulaire fixe, un ensemble mobile comportant des contacts principaux (21) et des contacts d'arc (22A), un dispositif de soufflage comprenant un cylindre semi-mobile (16) separé par un piston en une première et une seconde chambres (15, 35), la première communiquant avec une buse de soufflage (12), et un volume thermique (9) s'ouvrant sur la zone de séparation des contacts d'arc fixes (8A) et des contacts d'arc (22A) de l'ensemble mobile, le volume thermique (9) et ladite seconde chambre (35) communiquant par des passages radiaux (36) pratiqués dans ledit ensemble tubulaire fixe pour permettre au gaz échauffé par l'arc dans le volume thermique de monter en pression et d'aider au déplacement du cylindre (16) et à la compression du gaz de la première chambre (15), caractérisé en ce que ledit cylindre semi-mobile (16) coulisse autour de et coaxialement à l'ensemble tubulaire fixe, les contacts principaux fixes (11) étant disposés à une extrémité de cet ensemble tubulaire fixe, le piston étant constitué par une couronne (3B) solidaire dudit ensemble tubulaire fixe, la première chambre (15) communiquant avec la buse par des canaux (30) pratiqués dans l'épaisseur du tube et disposés parallèlement à l'axe de l'ensemble tubulaire, le volume thermique (9) étant délimité par la paroi extérieure d'un tube semi-mobile (41) constituant un contact d'arc, ce tube (41) étant monté coaxialement à l'intérieur de l'extrémité libre de l'ensemble tubulaire fixe (3), par la surface intérieure de l'extrémité de la paroi cylindrique interne de l'ensemble tubulaire fixe, et par une couronne de doigts de contact (43) coaxiale au tube semi-mobile (41), ceux-ci étant solidaires mécaniquement et électriquement de l'extrémité libre de l'ensemble tubulaire fixe (3) et en appui sur le tube semi-mobile (41), les doigts de contact étant situés vers l'intérieur de l'ensemble tubulaire, lesdits passages radiaux (36) étant disposés entre lesdits canaux (30).

5. Disjoncteur à gaz diélectrique sous pression comprenant des contacts principaux fixes (52), des contacts d'arc fixes (55) situés à l'extrémité libre d'un tube (54) d'un ensemble tubulaire fixe (50), la surface latérale du tube (54) n'étant pas en contact avec l'ensemble tubulaire (50), le tube (54) étant fixé coaxialement à et à l'intérieur de l'ensemble tubulaire (50), un ensemble mobile comportant des contacts principaux (71) et des contacts d'arc (70A), un dispositif de soufflage comprenant un cylindre semi-mobile (65) séparé par un piston (62) en une première et une seconde chambres (66, 64), la première (66) communiquant avec une buse de soufflage (12), et un volume thermique (56) s'ouvrant sur la zone de séparation des contacts d'arc fixes (55) et des contacts d'arc (70A) de l'ensemble mobile, le volume thermique (9) et ladite seconde chambre (64) communiquant par des passages (67) pratiqués dans l'ensemble tubulaire fixe pour permettre au gaz échauffé par l'arc dans le volume thermique de monter en pression et d'aider au déplacement du cylindre (65) et à la compression du gaz de la première chambre (66), le volume thermique étant délimité par le tube (54) et la paroi intérieure de l'extrémité libre de l'ensemble tubulaire fixe prolongée de la partie (57) définissant avec la buse le canal de soufflage, caractérisé en ce que lesdites chambres (66, 64) du dispositif de soufflage sont délimitées par un cylindre semi-mobile, par deux parois fixes (50A, 50B) situées de part et d'autre du piston (62) et solidaires de l'ensemble tubulaire fixe (50), et par la paroi extérieure de l'ensemble tubulaire fixe située entre lesdites parois fixes (50A, 50B), ledit cylindre semi-mobile (65) coulissant autour de et coaxialement à l'ensemble tubulaire fixe (50), la première chambre (66) communiquant avec la buse (60) par des passages (68) pratiqués dans l'épaisseur de l'ensemble tubulaire fixe (50).

## Claims

1. A compressed dielectric gas circuit breaker comprising stationary main contacts (11), stationary arcing contacts (8A) placed at the free end of a tube (8) of a stationary tubular assembly (3), the outer side surface of the tube (8) not being in contact with the tubular assembly (3), the tube (8) being placed coaxially and inside the tubular assembly (3), the breaker further comprising a moving assembly including main contacts (21) and arcing contacts (22A), a blast device comprising a semi-mobile cylinder (16) divided into first (15) and second chambers (35) by a piston (3B), the first chamber (15) communicating with a blast nozzle (21), and a thermal volume (9) opening out into the zone of separation between the stationary arcing contacts (8A) and the arcing contacts (22A) of the moving assembly, the thermal volume (9) and said second chamber (35) communicating via radial passages (36) provided in said stationary tubular assembly in order to enable the gas heated by the arc in the thermal volume to increase in pressure and to assists in the displacement of the cylinder (16) and in the compression of the gas contained in the first chamber (15), the thermal volume (9) being delimited by the tube (8) and the inner wall of the free end of the tubular assembly, which presents a thinned end portion (6) and another portion (7) adapted to extend the thinned end portion (6) which defines in conjunction with the nozzle a blast channel, characterized in that said chambers (15, 35) of the blast device are delimited by a semi-mobile cylinder (16), by the stationary piston (3B) and by the outer wall of the stationary tubular assembly (3), said semi-mobile cylinder (16) sliding around and coaxially to the stationary tubular assembly (3), and the piston being constituted by a ring (3B) forming part of said stationary tubular asssembly (3), the first chamber (15) communicating with the nozzle via channels (30) provided in the thickness of the stationary tubular assembly (3) and disposed parallelly to the axis thereof, the radial passages (36) being disposed between said channels.

2. A compressed dielectric gas circuit breaker comprising stationary main contacts (21'), stationary arcing contacts (22A') placed at the free end of a tube (22'), a moving assembly comprising main contacts (11') and arcing contacts (8A'), a blast device comprising a semi-mobile cylinder (16) divided by a piston (3B) into first and second chambers (15, 35), the first chamber communicating with a blast nozzle (12'), and a thermal volume (9) opening out into the zone of separation between the stationary arcing contacts (22A') and the arcing contacts (8A') of the moving assembly, a communication (36) being established between the thermal volume (9) and said second chamber (35), in order to enable the gas heated by the arc in the thermal volume to increase in pressure and to assists in the displacement of the cylinder (16) and in the compression of the gas contained in the first chamber (15), characterized in that the mobile element comprises a tubular assembly containing in addition the thermal volume (9), in that said chambers (15, 35) of the blast device are delimited by a semi-mobile cylinder (16), by a piston (3B) stationary to the moving tubular assembly (3') and by the outer wall of the moving tubular assembly (3'), in that the semi-mobile cylinder (16) slides around the moving tubular assembly (3') forming part of the moving assembly, the moving contacts (8A', 11') being placed at the end of the tubular assembly (3'), the side surface of a tube (8') which carry the moving arcing contacts not being in contact with the tubular assembly (3'), the tube (8') being situated coaxially and inside of the moving tubular assembly (3'), the first chamber (15) communicating with the nozzle via channels (30) provided in the thickness of the tubular assembly and disposed parallelly to the axis thereof, the thermal volume being delimited by the tube (8') and the inner wall of the free end of the moving tubular assembly (3'), which presents a thinned end portion (6') and another portion (7') adapted to extend the thinned end portion (6) and defines in conjunction with the nozzle a blast channel, said communication between the thermal volume (9) and the second chamber (35) comprising radial passages (36) provided in said moving tubular assembly (3').

3. A circuit breaker according to claim 1 or 2, characterized in that the radial passages (36) are designed to be closed by a non-return valve (36A) allowing gas to flow only in the direction from the thermal volume towards the second chamber.

4. A compressed dielectric gas circuit breaker comprising stationary main contacts (11), stationary arcing contacts (8A) placed at the free end of a tube (8) of a stationary tubular assembly (3), the outer side surface of the tube (8) not being in contact with the stationary tubular assembly (3), the tube (8) being placed coaxially and inside the tubular assembly (3), a moving assembly comprising main contacts (21) and arcing contacts (22A), a blast device comprising a semi-mobile cylinder (16) divided into first (15) and second chambers (35) by a piston (3B), the first chamber (15) communicating with a blast nozzle (12), and a thermal volume (9) opening out into the zone of sepration between the stationary arcing contacts (8A) and the arcing contacts (22A) of the moving assembly, the thermal volume (9) and said second chamber (35) communicating through radial passages (36) existing in said stationary tubular assembly in order to enable the gas heated by the arc in the thermal volume to increase its pressure and to assist in the displacement of the cylinder (16) and in the compression of the gas contained in the first chamber (15), characterized in that said semi-mobile cylinder (16) slides around and coaxially to the stationary tubular assembly, the stationary main contacts (11) being disposed at an end of said stationary tubular assembly, the piston being constituted by a ring (3B) forming part of said stationary tubular assembly, the first chamber (15) communicating with the nozzle via channels (30) provided in the thickness of the tube and disposed parallelly to the axis of the tubular assembly, the thermal volume (9) being delimited by the outer wall of a semi-mobile tube (41) constituting an arcing contact, said tube (41) being mounted coaxially inside the free end of the stationary tubular assembly (3), by the inner surface of the end of the inner cylindrical wall of the stationary tubular assembly and by a ring of contact fingers (43) disposed coaxially on the semi-mobile tube (41), said fingers being mechanically and electrically stationary to the free end of the stationary tubular assembly and resting on the semi-mobile tube (41), the contact fingers being situated towards the interior of the tubular assembly, and said radial passages (36) being disposed between said channels (30).

5. A compressed dielectric gas circuit breaker comprising stationary main contacts (52), stationary arcing contacts (55) placed at the free end of a tube (54) of a stationary tubular assembly (50), the outer side surface of the tube (54) not being in contact with the tubular assembly (50), the tube (54) being placed coaxially and inside the tubular assembly (50), a moving assembly comprising main contacts (71) and arcing contacts (70A), a blast device comprising a semi-mobile cylinder (65) divided into first and second chambers (66, 64) by a piston (62), the first chamber (66) communicating with a blast nozzle (12), and a thermal volume (56) opening out into the zone of separation between the stationary arcing contacts (55) and the arcing contacts (70A) of the moving assembly, the thermal volume (9) and said second chamber (64) communicating via passages (67) provided in said stationary tubular assembly in order to enable the gas heated by the arc in the thermal volume to increase its pressure and to assists in the displacement of the cylinder (65) and in the compression of the gas contained in the first chamber (65), the thermal volume being delimited by the tube (54) and the inner wall of the free end of the stationary tubular assembly, which is extended by the part (57) defining in conjunction with the nozzle the blast channel, characterized in that said chambers (66, 64) of the blast device are delimited by a semi-mobile cylinder, by two stationary walls (50A, 50B) situated on either side of the piston (62) and forming part of the stationary tubular assembly (50) and by the outer wall of the stationary tubular assembly situated between said stationary walls (50A, 50B), said semi-mobile cylinder (65) sliding about and coaxially to the stationary tubular assembly (50), the first chamber (66) communicating with the nozzle (60) via passages (68) provided in the thickness of the stationary tubular assembly (50).

## Patentansprüche

1. Druckgasschalter mit einem dielektrischen Gas und mit feststehenden Hauptkontakten (11) sowie feststehenden Lichtbogenkontakten (8A) am freien Ende eines Rohres (8), mit einer feststehenden rohrförmigen Baugruppe (3), wobei die seitliche Außenfläche des Rohres (8) nicht mit der rohrförmigen Baugruppe (3) in Berührung steht und das Rohr (8) koaxial zur und im Inneren der rohrförmigen Baugruppe (3) angeordnet ist, mit einer beweglichen Gruppe bestehend aus Haupt- (21) und Lichtbogenkontakten (22A), mit einer Blasvorrichtung, die einen halbbeweglichen Zylinder (16) aufweist, der durch einen Kolben (3B) in eine erste (15) und eine zweite Kammer (35) unterteilt ist, wobei die erste Kammer (15) mit einer Blasdüse (12) in Verbindung steht und wobei sich ein thermischer Raum (9) in die Trennzone zwischen den feststehenden Lichtbogenkontakten (8A) und den Lichtbogenkontakten (22A) der beweglichen Gruppe hinein öffnet, wobei der thermische Raum (9) und die zweite Kammer (35) über radiale Durchtrittsöffnungen (36) in der feststehenden rohrförmigen Baugruppe in Verbindung stehen, welche dem durch den Lichtbogen im thermischen Raum erhitzten Gas eine Drucksteigerung ermöglichen und die Verschiebung des Zylinders (16) sowie die Verdichtung des Gases der ersten Kammer (15) unterstützen, wobei der thermische Raum (9) durch das Rohr (8) und die Innenwand des freien Endes der rohrförmigen Baugruppe begrenzt ist, die einen verdünnten Endabschnitt (6) sowie einen den verdünnten Endabschnitt (6) verlängernden Abschnitt (7) besitzt, welche mit der Düse einen Blaskanal bilden, dadurch gekennzeichnet, daß die Kammern (15, 35) der Blasvorrichtung durch einen halbbeweglichen Zylinder (16), den feststehenden Kolben (3B) und die Außenwand der feststehenden rohrförmigen Baugruppe (3) begrenzt sind, wobei der halbbewegliche Zylinder (16) um die und koaxial zur feststehenden rohrförmigen Baugruppe (3) gleitet, daß der Kolben aus einem fest mit der feststehenden rohrförmigen Baugruppe (3) verbundenen Kranz (3B) besteht, die erste Kammer (15) durch in die Dicke der feststehenden rohrförmigen Baugruppe (3) eingearbeitete und parallel zur Achse der Gruppe verlaufende Kanäle (30) mit der Düse in Verbindung steht, wobei die radialen Durchtrittsöffnungen (36) zwischen diesen Kanälen angeordnet sind.

2. Druckgasschalter mit einem dielektrischen Gas und mit feststehenden Hauptkontakten (21') sowie feststehenden Lichtbogenkontakten (22A') am freien Ende eines feststehenden Rohres (22') mit einer beweglichen Baugruppe, die Hauptkontakte (11') und Lichtbogenkontakte (8A') aufweist, mit einer Blasvorrichtung, die einem halbbeweglichen Zylinder (16), der durch einen Kolben (3B) in eine erste und eine zweite Kammer (15, 35) unterteilt ist, wobei die erste Kammer mit einer Blasdüse (12') in Verbindung steht, und mit einem thermischen Raum (9), der sich in die Trennzone zwischen den feststehenden Lichtbogenkontakten (22A') und den Lichtbogenkontakten (8A') der beweglichen Gruppe hinein öffnet, wobei eine Verbindung (36) zwischen dem thermischen Raum (9) und der zweiten Kammer (35) erstellt ist, um dem vom Lichtbogen im thermischen Raum erhitzten Gas die Drucksteigerung zu ermöglichen und die Verschiebung des Zylinders (16) sowie die Verdichtung des Gases der ersten Kammer (15) zu unterstützen, dadurch gekennzeichnet, daß das bewegliche Element eine rohrförmige Baugruppe aufweist, die weiter den thermischen Raum (9) enthält, daß die Kammern (15, 35) der Blasvorrichtung durch einen halbbeweglichen Zylinder (16), einen mit der beweglichen rohrförmigen Baugruppe (3') fest verbundenen Kolben (3B) und die Außenwand der beweglichen rohrförmigen Baugruppe (3') begrenzt sind und daß der halbbewegliche Zylinder um die der beweglichen Baugruppe angehörenden bewegliche rohrförmige Baugruppe (3') gleitet, wobei die beweglichen Kontakte (8A', 11') am Ende der beweglichen Baugruppe (3') angeordnet sind, die seitliche Oberfläche eines Rohres (8'), welches die beweglichen Lichtbogenkontakte trägt, nicht mit der rohrförmigen Baugruppe (3') in Berührung steht, das Rohr (8') koaxial zur und im Inneren der beweglichen rohrförmigen Baugruppe (3') angeordnet ist, die erste Kammer (15) über Kanäle (30), die in die Dicke der rohrförmigen Gruppe und parallel zur Achse derselben eingearbeitet sind, mit der Düse in Verbindung steht, wobei der thermische Raum durch das Rohr (8') und die Innenwand des freien Endes der beweglichen rohrförmigen Baugruppe (3') begrenzt ist, die einen verdünnten Endabschnitt (6') sowie eine den verdünnten Endabschnitt (6') verlängernden Abschnitt (7') besitzt, der mit der Düse den Blaskanal definiert, wobei die Verbindung zwischen dem thermischen Raum (9) und der zweiten Kammer (35) radiale Durchtrittsöffnungen (36) aufweist, die in die bewegliche rohrförmige Baugruppe (3') eingearbeitet sind.

3. Schalter nach Anspruch 1 oder 2, dadurch gekennzeichnet, daß die radialen Durchtrittsöffnungen (36) durch ein Rückschlagventil (36A) verschließbar sind, das den Durchtritt des Gases vom thermischen Raum nur in Richtung der zweiten Kammer gestattet.

4. Druckgasschalter mit einem dielektrischen Gas und mit feststehenden Hauptkontakten (11) sowie feststehenden Lichtbogenkontakten (8A) am freien Ende eines Rohres (8) einer feststehenden rohrförmigen Baugruppe (3), wobei die seitliche Außenfläche des Rohres (8) nicht mit der rohrförmigen Baugruppe Berührung steht, das Rohr (8) koaxial zur und im Inneren der feststehenden rohrförmigen Baugruppe angeordnet ist, mit einer bewegliche Baugruppe, die Hauptkontakte (21) und Lichtbogenkontakte (22A) aufweist, sowie mit einer Blasvorrichtung, die einen halbbeweglichen Zylinder (16) aufweist, der durch einen Kolben in eine erste und eine zweite Kammer (15, 35) unterteilt ist, wobei die erste Kammer mit einer Blasdüse (12) in Verbindung steht, und mit einem thermischen Raum (9), der sich in die Trennzone zwischen den feststehenden Lichtbogenkontakten (8A) und den Lichtbogenkontakten (22A) der beweglichen hinein Gruppe öffnet, wobei der thermische Raum (9) und die zweite Kammer (15) über radiale Durchtrittsöffnungen (36) in Verbindung stehen, die in die feststehende rohrförmige Baugruppe eingebracht sind, um dem vom Lichtbogen im thermischen Raum erhitzten Gas die Drucksteigerung zu ermöglichen und die Verschiebung des Zylinders (16) sowie die Verdichtung des Gases der ersten Kammer (15) zu unterstützen, dadurch gekennzeichnet, daß der halbbewegliche Zylinder (16) in der und koaxial zur feststehenden rohrförmigen Baugruppe gleitet, wobei die feststehenden Hauptkontakte (11) an einem Ende der feststehenden rohrförmigen Baugruppe angeordnet sind und der Kolben aus einem mit der feststehenden rohrförmigen Baugruppe fest verbundenen Kranz (3B) besteht, daß die erste Kammer (15) mit der Düse durch Kanäle (30) in Verbindung steht, die in die Dicke des Rohres eingearbeitet sind und parallel zur Achse der rohrförmigen Baugruppe verlaufen, wobei der thermische Raum (9) durch die Außenwand eines halbbeweglichen Rohres (41), das einen Lichtbogenkontakt bildet und koaxial im Inneren des freien Endes der feststehenden rohrförmigen Baugruppe (3) montiert ist, durch die innere Oberfläche des Endes der inneren zylindrischen Wand der feststehenden rohrförmigen Baugruppe sowie durch einen Kontaktfingerkranz (43) begrenzt ist, der koaxial zum halbbeweglichen Rohr (41) angeordnet ist, wobei die Kontaktfinger mechanisch und elektrisch mit dem freien Ende der feststehenden rohrförmigen Baugruppe (3) verbunden sind und sich auf dem halbbeweglichen Rohr (41) abstützen und zur Innenseite der rohrförmigen Gruppe hin gerichtet sind, und wobei die radialen Durchtrittsöffnungen (36) zwischen diesen Kanälen (30) angeordnet sind.

5. Druckgasschalter mit einem dielektrischen Gas und mit feststehenden Hauptkontakten (52) sowie feststehenden Lichtbogenkontakten (55) am freien Ende eines Rohres (54) einer feststehenden rohrförmigen Baugruppe (50), wobei die seitliche Außenfläche des Rohres (54) nicht mit der rohrförmigen Baugruppe (50) in Berührung steht und das Rohr (54) koaxial zur und im Inneren der rohrförmigen Baugruppe (50) befestigt ist, mit einer beweglichen Gruppe, die Hauptkontakte (51) und Lichtbogenkontakte (70A) aufweist, mit einer Blasvorrichtung, die einen halbbeweglichen Zylinder (65) aufweist, der durch einen Kolben (62) in eine erste und eine zweite Kammer (66, 64) unterteilt ist, wobei die erste Kammer (66) mit einer Blasdüse (12) in Verbindung steht, und mit einem themrischen Raum (56), der sich in die Trennzone zwischen den feststehenden Lichtbogenkontakten (55) und den Lichtbogenkontakten (70A) der beweglichen Gruppe hinein öffnet, wobei der thermische Raum (9) und die zweite Kammer (64) über Durchtrittsöffnungen (67) in Verbindung stehen, die in die feststehende rohrförmige Baugruppe eingearbeitet sind und dem durch den Lichtbogen im thermischen Raum erhitzten Gas die Drucksteigerung ermöglichen und die Verschiebung des Zylinders (65) sowie die Verdichtung des Gases der ersten Kammer (66) unterstützen, wobei der thermische Raum durch das Rohr (54) und die Innenwand des freien Endes der feststehenden rohrförmigen Baugruppe begrenzt ist, wobei dieses Ende um den Abschnitt (57) verlängert ist, der mit der Düse den Blaskanal definiert, dadurch gekennzeichnet, daß die Kammern (66, 64) der Blasvorrichtung durch einen halbbeweglichen Zylinder, zwei feststehende Wände (50A, 50B), die zu beiden Seiten des Kolbens (62) angeordnet sind und mit der feststehenden rohrförmigen Baugruppe (50) fest verbunden sind, und durch die zwischen den beiden feststehenden Wänden (50A, 50B) angeordnete Außenwand der feststehenden rohrförmigen Baugruppe begrenzt sind, wobei der halbbewegliche Zylinder (65) um und koaxial zur feststehenden rohrförmigen Baugruppe (50) gleitet, wobei die erste Kammer (66) mit der Düse (60) über Durchtrittsöffnungen (68) in Verbindung steht, die in die Dicke der feststehenden rohrförmigen Baugruppe (50) eingearbeitet sind.
